# FASCICULE DE BREVET EUROPEEN

(11) **EP 0 725 709 B1**
(45) Date de publication et mention de la délivrance du brevet: **30.07.1997**
(21) Numéro de dépôt: 94929417.7
(22) Date de dépôt: 25.10.1994
(51) Int. Cl.: B25B 21/00

(54) **CLE DE SERRAGE**
SCHRAUBENSCHLÜSSEL
TIGHTENING SPANNER

(30) Priorité: 25.10.1993 BE 9301139
(43) Date de publication de la demande: 14.08.1996
(73) Titulaire: Torrekens, Daniel Octaaf Ghislain, B-7850 Enghien (BE)
(72) Inventeur: Torrekens, Daniel Octaaf Ghislain, B-7850 Enghien (BE)
(74) Mandataire: Claeys, Pierre
(86) Numéro de dépôt international: BE9400072
(87) Numéro de publication internationale: WO9511776

(56) Documents cités:
- EP-A- 0 179 543
- EP-A- 0 276 936
- DE-A- 2 914 707
- DE-A- 3 620 753
- DE-C- 3 917 828
- GB-A- 2 028 204
- US-A- 4 480 510
- US-A- 4 663 997

## Description

La présente invention est relative à une clé de serrage et respectivement de desserrage à actionnement hydraulique, du type cité dans le préambule de la revendication 1.

Dans le US-A-4.201.099 on décrit une clé de serrage hydraulique qui possède une unité de boîtier/cylindre réalisée en une seule pièce. Cette exécution entraîne des frais de production élevés, étant donné que le boîtier est difficile à usiner. La roue à rochet de cette invention présente une denture à large pas, ce qui crée des problèmes lors de l'utilisation lorsque la déformation élastique des éléments tournants de l'assemblage leur fait effectuer un mouvement de retour ou bien lorsque l'élément d'appui devant contenir les efforts de réaction subit une flexion telle que le cylindre de la clé doive effectuer une course à vide trop importante.

Les clés de serrage hydrauliques décrites dans les DE-A-36 20 753 A1 et DE-A-34 16 881 A1 présentent chacune un boîtier extérieur qui sert à la fois au logement et à la prise de réaction du cylindre hydraulique. Ceci a pour conséquence que les dimensions extérieures du boîtier soient nécessairement grandes ou que les pressions hydrauliques de service doivent être augmentées d'une valeur importante. Cette pression de service extrêmement élevée implique qu'une protection contre le fissurage soit prévue.

Dans la DE-A-36 20 753 A1, la roue à rochet montre une denture très fine ainsi que l'élément entraîneur. Ce type de denture évite les inconvénients décrits ci-dessus de la denture de la clé du US-A-4.201.099, mais il présente par contre le danger de rupture des petites dents qui est engendré inévitablement par l'effet d'entaille subie par une telle denture.

On connaît également des clés de serrage hydrauliques présentant des roues à rochet dont les encoches présentent des flancs arrondis et des éléments entraîneurs arrondis en forme de tiges cylindriques ou d'un cliquet à extrémité arrondie (voir EP-A-0276936, EP-A-0179543 et US-A-4663997).

Le but de l'invention est d'éliminer tous les désavantages décrits ci-dessus et d'obtenir une clé de serrage à actionnement hydraulique qui à la fois soit résistante à l'usure et ne présente pas de risque de casse prématurée. Il est également souhaitable que la clé suivant l'invention ait un poids relativement faible et des dimensions réduites, et permette une utilisation efficace et sûre, tout en conservant une longue durée de vie, même lorsqu'elle est utilisée à pleine charge. Il faut en outre que le guidage de tous les éléments de la clé soit sûr et ne permette pas un coinçage éventuel.

Pour résoudre ces problèmes, on a prévu, suivant l'invention, une clé telle que décrite au début, dans laquelle le levier d'entraînement supporte de manière fixe une coulisse et l'organe d'entraînement en rotation comprend un coulisseau qui supporte le ou les éléments entraîneurs et qui est capable de coulisser le long de la coulisse pendant le mouvement de va-et-vient du piston. Cette forme de réalisation permet au ou aux éléments entraîneurs de mieux accompagner le mouvement de rotation de la roue à rochet. Elle permet une coopération extrêmement efficace entre le ou les éléments entraîneurs de forme arrondie et les flancs arrondis de la roue à rochet, pendant la course aller de la tige de piston. Avantageusement, la clé suivant l'invention comprend en outre un ressort de compression agencé entre le levier d'entraînement et le coulisseau de manière à maintenir en pression le coulisseau et son ou ses éléments entraîneurs entre la coulisse et le moyen de roue à rochet.

Suivant une forme perfectionnée de l'invention, le levier d'entraînement et le coulisseau présentent des moyens d'engagement mutuel qui guident de manière additionnelle le coulisseau dans son mouvement de coulissement par rapport à la coulisse. Ces moyens d'engagement mutuel limitent notamment le mouvement axial du coulisseau et l'emmpêchent d'effectuer par rapport à la coulisse un autre mouvement qu'un coulissement.

Pour encore mieux améliorer la coopération entre la roue à rochet et le ou les éléments entraîneurs pendant toute la durée de la course aller de la tige de piston, le coulisseau peut supporter un berceau qui est monté dans le coulisseau de manière pendulaire autour d'un axe parallèle à l'axe du moyen de roue à rochet et dans lequel est ou sont logés le ou les éléments entraîneurs. De préférence, le berceau supporte au moins deux éléments entraîneurs parallèles et disposés à une distance mutuelle égale à un écart entre deux encoches du moyen de roue à rochet. Cette dernière forme de réalisation permet de distribuer la charge simultanément sur plusieurs encoches de la roue à rochet. De préférence, les éléments entraîneurs sont supportés dans des logements de l'organe d'entraînement dont ils font partiellement saillie, mais dont ils ne peuvent pas sortir pendant le fonctionnement de la clé.

D'autres détails et particularités de l'invention ressortiront de la description donnée ci-après, à titre non limitatif et avec référence aux dessins annexés.

La figure 1 représente une vue en coupe longitudinale, partiellement brisée, d'une clé de serrage hydraulique suivant l'invention.

La figure 2 représente une vue en section transversale de cette clé, suivant la ligne II-II de la figure 1.

La figure 3 représente une vue en coupe longitudinale d'une autre forme de réalisation de clé suivant l'invention.

La figure 4 représente une vue de profil du berceau mis en oeuvre dans la clé illustrée sur la figure 1.

La figure 5 représente une vue de face, partiellement brisée, de ce berceau, dans le sens de la flèche F1 de la figure 4.

La figure 6 représente une vue de profil, partiellement brisée, du coulisseau mis en oeuvre dans la clé illustrée sur la figure 1.

La figure 7 représente une vue de face, partiellement brisée, de ce coulisseau, dans le sens F2 de la figure 6.

La figure 8 représente une vue en coupe d'un détail de l'assemblage d'une variante de réalisation suivant l'invention.

Sur les différents dessins, les éléments identiques ou analogues portent les mêmes références.

La clé de serrage hydraulique, telle que représentée sur les figures 1 et 2, comprend un boîtier 1 avec deux faces latérales 1.21, dans lesquelles se trouvent des alésages 1.22 munis de buselures 1.1 pour le guidage d'un adaptateur 3.

Sur la face arrière 1.23 du boîtier 1 une ouverture 1.24 est prévue, au travers de laquelle peut être monté un cylindre hydraulique 4 par assemblage pressé.

La face avant du boîtier 1 est entièrement ouverte. Par cette ouverture, un levier d'entraînement 2 avec le système à cliquet intégré 5 est introduit dans le boîtier 1. Après montage du levier d'entraînement, la face avant du boîtier 1 est refermée par un couvercle 1.2.

Le levier d'entraînement 2, tel que représenté sur la figure 2, est usiné dans sa partie avant en forme de fourche (à gauche sur la figure 1), de telle sorte que l'on puisse insérer entre les oeillets du levier 2.21, une roue à rochet 5.1 du système à cliquet 5.

Les oeillets du levier d'entraînement 2.21 sont pourvus d'alésages coaxiaux 2.22, qui ont environ la grandeur des alésages 1.22 des faces latérales 1.21 du boîtier 1.

Dans ces alésages 2.22 sont montées des buselures 2.1 après introduction de la roue à rochet 5.1.

Les buselures 2.1 sont glissées dans les chambres latérales 5.11 de la roue à rochet 5.1, pour maintenir celle-ci en position coaxiale aux oeillets 2.21 du levier d'entraînement 2. La roue à rochet 5.1 peut à ce moment tourner librement sur les rebords des buselures 2.1.

Dans sa partie supérieure, arrière, le levier d'entraînement 2 possède un alésage transversal 2.23 muni de buselures 2.2, cet alésage étant parallèle aux alésages 2.22 et permettant une liaison articulée, au moyen de l'axe 2.3, avec une tige 4.3 du piston 4.2 du cylindre hydraulique 4.1. Dans l'exemple de réalisation illustré, la tige 4.3 a une forme de fourche à cette extrémité.

Dans un alésage du levier d'entraînement 2, dont l'axe s'étend dans le plan de la figure 1, entre les axes des alésages 2.22 et 2.23, est montée une coulisse 5.5 qui, dans cet exemple de réalisation, est de forme cylindrique et est fixée axialement en position par une plaque d'arrêt 5.6. Sur la coulisse 5.5 est monté un organe d'entraînement en rotation du moyen de roue à rochet. Dans cet exemple de réalisation, cet organe d'entraînement comporte un coulisseau 5.4 qui est capable de se mouvoir suivant la direction longitudinale de la coulisse 5.5 (voir aussi figures 6 et 7). Afin d'empêcher que le coulisseau 5.4 ne puisse trop se relever par rapport à la coulisse 5.5, celui-ci est guidé sur une distance limitée dans des trous oblongs 2.24 du levier d'entraînement 2, par l'intermédiaire de deux goupilles 5.9 fixées de chaque côté du coulisseau 5.4 dans des trous latéraux 5.20.

Dans l'exemple de réalisation illustré sur les figures 1 et 2, l'organe d'entraînement comporte en outre un berceau entraîneur 5.3 qui est relié au coulisseau 5.4 par l'intermédiaire de goupilles 5.7 logées dans des trous latéraux 5.21 du sommet 5.22 du berceau. Le sommet du berceau présente une forme arquée et il peut être logé dans une rainure arquée correspondante 5.23 du bas du coulisseau 5.4. Les flancs latéraux de cette rainure 5.23 sont munis de trous oblongs 5.24, arqués eux aussi, dans lesquels pénètrent les goupilles 5.7. Cet agencement permet ainsi un basculement limité du berceau entraineur 5.3 par rapport au coulisseau 5.4, et cela autour d'un axe parallèle à l'axe de la roue à rochet 5.1.

Dans cet exemple de réalisation illustré sur les figures 1 et 2, l'organe d'entraînement comporte en outre deux éléments d'entraînement en forme de tiges de préférence à section circulaire 5.2 qui coopèrent avec les encoches 5.12 de la roue à rochet. Ces tiges sont montées dans des logements 5.25 ouverts vers le bas du berceau entraîneur 5.3, de manière à pouvoir coulisser axialement dedans. Toutefois l'ouverture vers le bas des logements 5.25 est inférieure au diamètre des tiges 5.2, ce qui permet à celles-ci de faire saillie hors de leur logement en direction de la roue à rochet sans pouvoir sortir de ce logement. Le coulisseau 5.4 et le berceau entraîneur 5.3 sont, dans l'exemple de réalisation illustré, repoussés ensemble par au moins un ressort de pression 5.8 en position arrière, de telle sorte que le coulisseau 5.4 soit en appui sur la coulisse 5.5 et que les éléments entraîneurs en forme de tiges cylindriques 5.2 s'engrènent dans les encoches 5.12 de la roue à rochet 5.1. Celle-ci présente des encoches dont les flancs avant, dans le sens de rotation R de la roue à rochet, ont un profil de forme arrondie correspondant à celle des éléments entraîneurs 5.2 en section transversale. Un appui de grande surface des éléments entraîneurs sur les flancs avant des encoches ainsi qu'une transmission de force avec guidage parfait de tous les éléments de l'organe d'entraînement sont ainsi garantis, non seulement au début de la rotation de la roue à rochet, mais pendant quasiment toute la durée de son avancement d'un pas. De cette façon est assurée une liaison optimale entre le levier d'entraînement 2 et la roue à rochet 5.1. Par ailleurs ces encoches 5.12 présentent un flanc arrière en pente progressive.

Un ressort plat 1.3 représenté sur la figure 1 s'engrène avec une forme adaptée dans une des encoches 5.12 de la roue à rochet 5.1. La force de pression exercée par le ressort 1.3 sur la roue à rochet 5.1 est telle que lors d'un mouvement vers l'avant du levier d'entraînement 2, le ressort 1.3 puisse passer par-dessus les dents en glissant sur la pente progressive du flanc arrière de l'encoche 5.12. Lors du retour en arrière du levier d'entraînement 2, la force de pression du ressort maintient la roue à rochet 5.1 en position pendant que le berceau entraîneur 5.3 et le coulisseau 5.4 glissent par-dessus la denture de la roue à rochet 5.1 en exerçant une pression sur le ressort 5.8.

Dans l'exemple de réalisation illustré sur la figure 1, le cylindre d'actionnement hydraulique 4 comprend un cylindre 4.1 présentant un fond de cylindre 4.11 d'une pièce avec lui et un épaulement frontal 4.12. A l'extrémité du cylindre opposée à celle du fond 4.11 et dirigée vers l'intérieur du boîtier, le cylindre est pourvu d'une buselure de guidage 4.5. A travers celle-ci passe une rallonge de section réduite 4.21 d'un piston 4.2 qui est capable de coulisser à l'intérieur du cylindre. Ce piston 4.2 est relié de manière articulée à une extrémité d'une tige de piston 4.3 à tête de forme sphérique 4.31. A son autre extrémité cette tige de piston forme une fourche 4.32 dans laquelle sont prévus des alésages permettant le passage de l'axe 2.3 servant à la liaison articulée entre la tige de piston 4.3 et le levier d'entraînement 2.

La tête sphérique 4.31 de la tige de piston 4.3 est logée dans une cavité sphérique du piston. Elle est maintenue là de façon axiale par un anneau 4.4 en matière élastique qui est inséré entre la tête sphérique 4.31 et une nervure interne de la rallonge 4.21 du piston 4.2. Cet agencement permet ainsi un basculement de la tige de piston 4.3 autour de sa tête sphérique pendant le déplacement rectiligne du piston 4.2 lui-même.

Un premier canal d'alimentation 4.13 débouche dans une chambre arrière du cylindre 4, devant une des faces frontales du piston, et il amène un fluide sous pression pour permettre la course aller, dite de travail. Un deuxième canal d'alimentation 4.14 est percé sur le côté au travers de la paroi du cylindre de façon parallèle à l'alésage du cylindre et il débouche par un canal de raccordement 4.15 dans une chambre avant du cylindre. Ce canal conduit le fluide sous pression pour la course de retour du piston. Le piston 4.2 est guidé par sa rallonge de section réduite 4.21 dans la buselure de guidage 4.5 pendant ses courses aller et retour.

Lorsque le fluide sous pression est amené au travers du premier canal d'alimentation 4.13, le piston 4.2 se déplace vers le boîtier 1 et fait pivoter le levier d'entraînement 2 vers la gauche sur la figure 1 autour de l'axe de la roue à rochet. A ce moment, les éléments entraîneurs cylindriques 5.2 du berceau entraîneur 5.3 s'engrènent dans les encoches en forme d'arc de cercle 5.12 de la roue rochet 5.1.

Le berceau entraineur 5.3 peut se positionner de façon pendulaire dans la rainure en arc de cercle 5.23 du coulisseau 5.4, de telle sorte que les tiges cylindriques 5.2 du berceau entraîneur 5.3 s'adaptent parfaitement dans les flancs avant des encoches de la roue à rochet 5.1.

Le coulisseau 5.4 et le berceau entraîneur 5.3 sont maintenus en pression entre la coulisse 5.5 et la roue à rochet 5.1 par le ressort 5.8, de façon que la roue à rochet 5.1 soit entraînée dans le sens R pendant le pivotement vers la gauche du levier d'entraînement 2 (voir figure 1). Pendant ce temps, les flancs arrière des dents de la roue à rochet 5.1 glissent par-dessous le ressort 1.3.

Lors de ce mouvement vers l'avant, la roue à rochet est bloquée en appui contre l'organe d'entraînement mené par le levier d'actionnement. Par conséquent elle transmet ce mouvement de rotation à l'adaptateur 3, ou directement à un élément à visser ou dévisser. L'adaptateur peut avoir une forme de réalisation quelconque, appropriée. Avantageusement il peut présenter un profil appelé "polygon" comme illustré sur la figure 1. L'adaptateur est placé sur la tête d'un élément de fixation, par exemple un écrou hexagonal, et il fait tourner celui-ci de la valeur de l'angle de pivotement du levier d'entraînement. L'adaptateur 3 peut être introduit de chaque côté dans le boîtier 1. Il est maintenu de façon axiale dans celui-ci sur le côté opposé par une bague intermédiaire 3.1 avec fixation à baïonnette 3.11.

Pour le mouvement de retour du piston 4.2, le fluide sous pression est amené par le deuxième canal d'alimentation 4.14 pendant que le fluide sous pression se trouvant dans la chambre arrière du cylindre peut retourner librement (sans pression) vers le réservoir du groupe hydraulique au travers du canal 4.13. A ce moment le levier d'entraînement 2 est ramené vers sa position initiale vers la droite (voir figure 1). Pendant ce temps, la roue à rochet 5.1 est maintenue en position au moyen du ressort 1.3 pour éviter sa rotation vers l'arrière.

Le berceau entraîneur 5.3 et le coulisseau 5.4 sont ramenés vers l'arrière et la pression du ressort 5.8 permet aux tiges cylindriques 5.2 du berceau entraîneur 5.3 de glisser vers la droite (voir figure 1) par-dessus les flancs arrière des dents de la roue à rochet 5.1.

Lors du desserrage d'écrous ayant été fortement serrés ou fortement corrodés, il peut arriver que ceux-ci se desserrent brusquement en effectuant une rotation arrière assez violente et soudaine après qu'on leur ait appliqué un certain couple de desserrage. A ce moment, des forces d'inertie assez élevées se transmettent dans les divers composants de la clé de serrage hydraulique, et elles peuvent provoquer sa destruction ou l'endommager.

Si, par exemple, un écrou se desserre de façon brutale, le levier d'entraînement 2 voudra suivre ce mouvement brusque. La tige de piston 4.3 et le piston 4.2, qui sont reliés au levier 2, ne peuvent suivre ce mouvement brusque à cause des moments d'inertie et ils peuvent ainsi, en cas de circonstances négatives, être endommagés ou détruits.

Pour éviter ce genre d'inconvénient, l'anneau 4.4 en matière élastique permet d'absorber et d'amortir les chocs dus aux phénomènes décrits ci-dessus.

L'élément de prise de réaction 6 (voir figure 1) est en fait un élément de forme annulaire avec un déport latéral non représenté.

Le contour intérieur du bras de réaction 6 a la même forme que le contour extérieur du cylindre d'actionnement 4. Il est glissé par-dessus le cylindre 4 et peut être verrouillé en plusieurs positions sur celui-ci dans le sens longitudinal au moyen de goupilles. Pour ce faire, le cylindre est pourvu sur sa paroi de rainures semi-circulaires dans lesquelles les goupilles peuvent être verrouillées.

Ce bras de réaction 6 permet à la clé hydraulique d'absorber le couple de réaction. Celui-ci doit être appliqué contre un support suffisamment résistant. Comme par exemple une tête de vis se trouvant à proximité ou le côté extérieur d'une bride.

Dans l'exemple de réalisation selon la figure 1, le cylindre d'actionnement hydraulique est monté par l'intérieur du boitier dans l'axe transversal et est pressé au travers d'une ouverture adéquate dans celui-ci jusqu'à butée contre un épaulement 4.12 réalisé à cet effet.

Dans une variante d'exécution (voir figure 8), l'épaulement est remplacé par une ou plusieurs goupilles 1.25 situées à mi-distance de la surface de contact entre le cylindre hydraulique 4.1 et l'ouverture dans le boîtier.

Cette fixation est une sécurité complémentaire empêchant le glissement du cylindre hydraulique à l'intérieur du boîtier.

Une autre forme de réalisation de clé suivant l'invention est illustrée sur la figure 3. Cette clé se distingue de la clé suivant les figures 1 et 2 par le fait qu'elle ne comporte qu'une seule tige d'entraînement 5.2 à section circulaire. Etant donné cela, un mouvement de basculement de la tige 5.2 par rapport au coulisseau s'avère moins nécessaire que dans la forme de réalisation suivant les figures 1 et 2. Cela explique l'absence du berceau entraîneur et le logement de la tige d'entraînement 5.2 directement dans le coulisseau 5.4.

Dans cet exemple de réalisation la roue à rochet elle-même présente un alésage central 5.13 en forme de carré.

On peut par exemple prévoir un plus grand nombre d'éléments entraîneurs 5.2, par exemple trois ou davantage. La section de ceux-ci pourrait présenter un galbe différent du cercle, pour autant que les encoches présentent un flanc avant de courbure correspondante.

On peut aussi imaginer d'autres mécanismes de retenue que le ressort plat 1.3.

On peut aussi imaginer des alésages centraux de la roue à rochet de forme hexagonale ou autre.

## Revendications

1. Clé de serrage et respectivement de desserrage à actionnement hydraulique, comprenant
un boîtier (1),
un cylindre d'actionnement hydraulique (4) qui est logé dans le boîtier (1) et dans lequel un piston (4.2) muni d'une tige de piston (4.3) peut être déplacé suivant un mouvement de va-et-vient,
un levier d'entraînement (2) relié à la tige de piston (4.2) de manière articulée,
un moyen de roue à rochet (5.1) qui est monté dans le boîtier (1) de manière à pouvoir tourner autour d'un axe, est capable d'être adapté sur un élément à serrer ou à desserrer, et est pourvu à sa périphérie d'encoches (5.12), présentant des flancs qui au moins partiellement ont de profil une forme arrondie,
un organe d'entraînement en rotation du moyen de roue à rochet (5.1) supporté par le levier d'entraînement (2) et comportant au moins un élément entraîneur (5.2) coopérant avec lesdits flancs arrondis desdites encoches (5.12) du moyen de roue à rochet pour l'entraîner à tourner dans un premier sens de rotation (R), pendant une course aller du mouvement de va-et-vient du piston (4.2), et
un mécanisme de retenue (1.3) qui coopère avec le moyen de roue à rochet (5.1), et l'empêche de tourner dans un deuxième sens opposé au premier sens (R) susdit, pendant une course retour du mouvement de va-et-vient du piston (4.2),
caractérisée en ce que le levier d'entraînement (2) supporte de manière fixe une coulisse (5.5) et en ce que l'organe d'entraînement en rotation comprend en outre un coulisseau (5.4) qui supporte le ou les éléments entraîneurs (5.2) et qui est capable de coulisser le long de la coulisse (5.5) pendant le mouvement de va-et-vient du piston (4.2).

2. Clé de serrage suivant la revendication 1, caractérisée en ce qu'elle comprend un ressort de compression (5.8) agencé entre le levier d'entraînement (2) et le coulisseau (5.4) de manière à maintenir en pression le coulisseau (5.4) et son ou ses éléments entraîneurs (5.2) entre la coulisse (5.5) et le moyen de roue à rochet (5.1).

3. Clé de serrage suivant l'une ou l'autre des revendications 1 et 2, caractérisée en ce que le levier d'entraînement (2) et le coulisseau (5.4) présentent des moyens d'engagement mutuel (2.24, 5.9) qui guident de manière additionnelle le coulisseau dans son mouvement de coulissement par rapport à la coulisse (5.5).

4. Clé de serrage suivant l'une quelconque des revendications 1 à 3, caractérisée en ce que le coulisseau (5.4) supporte un berceau (5.3) qui est monté dans le coulisseau de manière pendulaire autour d'un axe parallèle à l'axe du moyen de roue à rochet (5.1) et dans lequel est ou sont logés le ou les éléments entraîneurs (5.2).

5. Clé de serrage suivant l'une quelconque des revendications 1 à 4, caractérisée en ce que le berceau (5.3) supporte au moins deux éléments entraîneurs (5.2) parallèles et disposés à une distance mutuelle égale à un écart entre deux encoches (5.12) du moyen de roue à rochet (5.1).

6. Clé de serrage suivant l'une quelconque des revendications 1 à 3, caractérisée en ce que le coulisseau (5.4) supporte directement au moins un élément entraîneur (5.2).

7. Clé de serrage suivant l'une des revendications 1 à 6, caractérisée en ce que chaque élément entraîneur (5.2) est formé d'une tige à section circulaire et à axe longitudinal parallèle à l'axe de la roue à rochet (5.1).

8. Clé de serrage suivant l'une des revendications 1 à 7, caractérisée en ce que chaque élément entraîneur (5.2) est agencé dans un logement (5.25) de l'organe d'entraînement présentant une ouverture vers le moyen de roue à rochet (5.1), par laquelle l'élément entraîneur fait saillie pour pénétrer dans une encoche (5.12) de la roue à rochet, sans pouvoir sortir de ce logement.

9. Clé de serrage suivant l'une quelconque des revendications 1 à 8, caractérisée en ce que le mécanisme de retenue comprend un élément de ressort (1.3) dont une partie coopère avec au moins une desdites encoches (5.12) pendant la course de retour du piston (4.2).

10. Clé de serrage suivant l'une quelconque des revendications 1 à 9, caractérisée en ce que le piston (4.2) comprend une cavité qui est ouverte vers l'intérieur du boîtier (1), et au fond de laquelle est montée de manière articulée une extrémité (4.31) de la tige de piston (4.3).

11. Clé de serrage suivant la revendication 10, caractérisée en ce qu'un anneau en matière élastique (4.4) est intercalé entre la cavité du piston et la tige de piston (4.3) de façon à empêcher un déplacement axial de celle-ci dans ladite cavité.

12. Clé de serrage suivant l'une quelconque des revendications 1 à 11, caractérisée en ce que le cylindre (4) est assemblé au boîtier (1) par pressage dans une paroi d'extrémité (1.23) de celui-ci.

## Claims

1. Hydraulically powered tightening and loosening spanner, comprising
a casing (1),
a hydraulic operating cylinder (4) which is housed in the casing (1) and in which a piston (4.2) equipped with a piston rod (4.3) may be moved with a reciprocating motion,
a drive lever (2) connected to the piston rod (4.2) in an articulated manner,
a ratchet wheel assembly (5.1) which is mounted in the casing (1) so that it can rotate about an axis, in capable of being fitted over an element to be tightened or to be loosened, and is provided at its periphery with notches (5.12), having flanks which, in profile, have an at least partially rounded shape,
a member for rotating the ratchet wheel assembly (5.1) supported by the drive lever (2) and including at least one drive element (5.2) interacting with the said rounded flanks of the said notches (5.12) of the ratchet wheel assembly to make it turn in a first direction of rotation (R) during an outward stroke of the reciprocating motion of the piston (4.2), and
a retaining mechanism (1.3) which interacts with the ratchet wheel assembly (5.1) and prevents it from turning in a second direction the opposite of the abovementioned first direction (R) during a return stroke of the reciprocating motion of the piston (4.2),
characterized in that the drive lever (2) fixedly supports a guide (5.5) and in that the rotational drive member further comprises a slide (5.4) which supports the drive element or elements (5.2) and is able to slide along the guide (5.5) during the reciprocating notion of the piston (4.2).

2. Tightening spanner according to claim 1, characterized in that it comprises a compression spring (5.8) arranged between the drive lever (2) and the slide (5.4) so as to keep the slide (5.4) and its drive element or elements (5.2) pressed between the guide (5.5) and the ratchet wheel assembly (5.1).

3. Tightening spanner according to one or other of claims 1 and 2, characterized in that the drive lever (2) and the slide (5.4) have mutual engagement means (2.24, 5.9) which additionally guide the slide in its motion of sliding relative to the guide (5.5).

4. Tightening spanner according to any one of claims 1 to 3, characterized in that the slide (5.4) supports a cradle (5.3) which is mounted in the slide so that it can swing about an axis parallel to the axis of the ratchet wheel assembly (5.1) and in which the drive element or elements (5.2) is or are housed.

5. Tightening spanner according to any one of claims 1 to 4, characterized in that the cradle (5.3) supports at least two drive elements (5.2) which are parallel and are arranged a distance apart which is equal to a separation between two notches (5.12) of the ratchet wheel assembly (5.1).

6. Tightening spanner according to any one of claims 1 to 3, characterized in that the slide (5.4) directly supports at least one drive element (5.2).

7. Tightening spanner according to one of claims 1 to 6, characterized in that each drive element (5.2) is formed of a rod of circular cross section and having a longitudinal axis parallel to the axis of the ratchet wheel (5.1).

8. Tightening spanner according to one of claims 1 to 7, characterized in that each drive element (5.2) is arranged in a housing (5.25) of the drive member exhibiting an opening toward the rotchet wheel assembly (5.1), via which opening the drive element projects so as to penetrate into a notch (5.12) of the ratchet wheel, without being able to come out of this housing.

9. Tightening spanner according to any one of claims 1 to 8, characterized in that the retaining mechanism comprises a spring element (1.3) part of which interacts with at least one of the said notches (5.12) during the return stroke of the piston (4.2).

10. Tightening spanner according to any one of claims 1 to 9, characterized in that the piston (4.2) comprises a cavity which is open toward the inside of the casing (1), and at the bottom of which one end (4.31) of the piston rod (4.3) is mounted in an articulated manner.

11. Tightening spanner according to claim 10, characterised in that a ring (4.4) made of an elastic material is interposed between the cavity of the piston and the piston rod (4.3) so as to prevent the latter from moving axially in the said cavity.

12. Tightening spanner according to any one of claims 1 to 11, characterized in that the cylinder (4) is assembled with the casing (1) by pressing into an end wall (1.23) thereof.

## Patentansprüche

1. Schlüssel zum Spannen bzw. Entspannen mit hydraulischem Antrieb, der aufweist
ein Gehäuse (1),
einen Zylinder mit hydraulischen Antrieb (4), der in dem Gehäuse (1) angebracht ist und in dem ein mit einer Kolbenstange (4.3) ausgestatteter Kolben (4.2) in einer Hin- und Herbewegung bewegt werden kann,
einen mit der Kolbenstange (4.2) schwenkbar verbundener Antriebshebel (2),
ein Schaltradmittel (5.1), das in dem Gehäuse (1) derart befestigt ist, daß es um eine Achse drehen kann, kann auf ein Element zum Spannen oder Entspannen angepaßt werden und ist an seinem Rand mit Aussparungen (5.12) versehen, die Seiten aufweisen, die wenigstens teilweise ein Profil mit abgerundeter Form haben,
ein Element zum Rotationsantrieb des Schaltradmittels (5.1), das durch den Antriebshebel (2) gestützt wird und wenigstens ein Mitnehmerelement (5.2) aufweist, das mit den abgerundeten Seiten der Vertiefungen (5.12) des Schaltradmittels zusammenwirkt, um dieses zum Drehen in eine erste Drehrichtung (R) anzutreiben, während eines Hinlaufs der Hin- und Herbewegung des Kolbens (4.2), und
einen Haltemechanismus (1.3), der mit dem Schaltradmittel (5.1) zusammenwirkt und dieses darin hindert in eine der obengenannten ersten Richtung (R) entgegengesetzten zweiten Richtung während eines Rücklaufs der Hin- und Herbewegung des Kolbens (4.2) zu drehen,
dadurch gekennzeichnet, daß der Antriebshebel (2) eine Gleitbahn (5.5) fest stützt, und daß das Element zum Rotationsantrieb außerdem einen Schieber (5.4) aufweist, der das oder die Mitnehmerelement(e) (5.2) stützt und der entlang der Gleitbahn (5.5) während der Hin- und Herbewegung des Kolbens (4.2) gleiten kann.

2. Spannschlüssel nach Anspruch 1, dadurch gekennzeichnet, daß er eine Druckfeder (5.8) aufweist, die zwischen dem Antriebshebel (2) und dem Schieber (5.4) angeordnet ist, derart daß der Schieber (5.4) und sein(e) Mitnehmerelement(e) (5.2) zwischen der Gleitbahn (5.5) und dem Schaltradmittel (5.1) unter Druck gehalten werden.

3. Spannschlüssel nach Anspruch 1 oder 2, dadurch gekennzeichnet, daß der Antriebshebel (2) und der Schieber (5.4) Mittel zum gegenseitigen Eingriff (2.24, 5.9) aufweisen, die zusätzlich den Schieber in seiner Gleitbewegung bezüglich der Gleitbahn (5.5) führen.

4. Spannschlüssel nach einem der Ansprüche 1 bis 3, dadurch gekennzeichnet, daß der Schieber (5.4) eine Wippe (5.3) trägt, die in dem Schieber pendelnd um eine Achse parallel zur Achse des Schaltradmittels (5.1) befestigt ist und in dem das oder die Mitnehmerelement(e) angebracht ist (sind).

5. Spannschlüssel nach einem der Ansprüche 1 bis 4, dadurch gekennzeichnet, daß die Wippe (5.3) wenigstens zwei Mitnehmerelemente (5.2) trägt, die parallel sind und in einer gegenseitigen Entfernung, die gleich einem Abstand zwischen zwei Vertiefungen (5.12) des Schaltradmittels (5.1) ist, angeordnet sind.

6. Spannschlüssel nach einem der Ansprüche 1 bis 3, dadurch gekennzeichnet, daß der Schieber (5.4) direkt wenigstens ein Mitnehmerelement (5.2) stützt.

7. Spannschlüssel nach einem der Ansprüche 1 bis 6, dadurch gekennzeichnet, daß jedes Mitnehmerelement (5.2) aus einer Stange mit kreisförmigem Querschnitt und einer Längsachse parallel zur Achse des Schaltrads (5.1) gebildet ist.

8. Spannschlüssel nach einem der Ansprüche 1 bis 7. dadurch gekennzeichnet, daß jedes Mitnehmerelement (5.2) in einer Aufnahme (5.25) des Antriebselements angeordnet ist, das eine Öffnung zum Schaltradmittel (5.1) aufweist, durch die das Mitnehmerelement vorragt, um in eine Vertiefung (5.12) des Schaltrads einzutreten, ohne diese Aufnahme verlassen zu können.

9. Spannschlüssel nach einem der Ansprüche 1 bis 8, dadurch gekennzeichnet, daß der Haltemechanismus ein Federelement (1.3) aufweist, wobei ein Teil von diesem mit wenigstens einer der Vertiefungen (5.12) während des Rücklaufs des Kolbens (4.2) zusammenwirkt.

10. Spannschlüssel nach einem der Ansprüche 1 bis 9, dadurch gekennzeichnet, daß der Kolben (4.2) eine Vertiefung aufweist, die zum Inneren des Gehäuses (1) hin offen ist und auf deren Boden ein Ende (4.31) der Kolbenstange angelenkt ist.

11. Spannschlüssel nach Anspruch 10, dadurch gekennzeichnet. daß ein Ring aus elastischem Material (4.4) zwischen der Vertiefung des Kolbens und der Kolbenstange (4.3) eingeschaltet ist, derart, daß eine axiale Bewegung von dieser in die Vertiefung verhindert wird.

12. Spannschlüssel nach einem der Ansprüche 1 bis 11, dadurch gekennzeichnet, daß der Zylinder (4) mit dem Gehäuse (1) durch Pressen in eine Endwand (1.23) von diesem verbunden ist.
